# EUROPÄISCHE PATENTSCHRIFT

(11) **EP 1 086 606 B1**
(45) Veröffentlichungstag und Bekanntmachung des Hinweises auf die Patenterteilung: **10.04.2002**
(21) Anmeldenummer: 99924965.9
(22) Anmeldetag: 14.05.1999
(51) Int. Cl.: H04R 7/06

(54) **PLATTENLAUTSPRECHER**
PANEL LOUDSPEAKERS
HAUT-PARLEURS A PANNEAUX

(30) Priorität: 10.06.1998 DE 19825866
(43) Veröffentlichungstag der Anmeldung: 28.03.2001
(73) Patentinhaber: Harman Audio Electronic Systems GmbH, 94315 Straubing (DE)
(72) Erfinder: BACHMANN, Wolfgang, D-41516 Grevenbroich (DE); KRUMP, Gerhard, D-94374 Schwarzach (DE); REGL, Hans-Jürgen, D-40477 Düsseldorf (DE)
(74) Vertreter: Schmuckermaier, Bernhard
(86) Internationale Anmeldenummer: EP9903307
(87) Internationale Veröffentlichungsnummer: WO9965273

(56) Entgegenhaltungen:
- WO-A-92/03024
- WO-A-97/09842
- US-A- 3 247 925
- US-A- 3 347 335

## Beschreibung

### Technisches Gebiet

Die Erfindung bezieht sich auf sogenannte Plattenlautsprecher, die nach dem Biegewellenprinzip arbeiten, insbesondere auf die Positionierung der Treiber am Plattenlautsprecher.

### Stand der Technik

Gemäß dem Stand der Technik sind Plattenlautsprecher bekannt, die nach dem Biegewellenprinzip arbeiten. Derartige Anordnungen werden im wesentlichen von einem Paneel und wenigstens einem Antriebssystem gebildet, wobei das Paneel in Schwingungen versetzt wird, wenn dem oder den Antriebssystem(en) elektrische Tonfrequenzsignale zugeführt werden. Charakteristisch für solche Schallwiedergabeanordnungen ist, daß ab einer unteren Grenzfrequenz, der sogenannten kritischen Frequenz eine "Biegewellenabstrahlung" möglich wird, wobei die Biegewellen in der Ebene des jeweiligen Paneels zu einer Schallabstrahlung mit frequenzabhängiger Richtung führen. Mit anderen Worten, ein Schnitt durch ein erstelltes Richtdiagramm zeigt eine Hauptkeule, deren Richtung frequenzabhängig ist. Diese Verhältnisse sind für unendlich ausgedehnte Platten und Absorberplatten vollständig gültig, während die Verhältnisse für die in dieser Anmeldung behandelten Multiresonanzplatten (auch Distributed Mode Loudspeaker genannt) wegen der starken Randreflexe dann deutlich komplexer sind. Diese Komplexität bei Multiresonanzplatten rührt daher, daß die genannte Hauptkeule mit frequenzabhängiger Richtung von einer Mehrzahl weiterer solcher Hauptkeulen überlagert wird, so daß ein stark aufgefächertes Richtdiagramm entsteht, welches außerdem sehr frequenzabhängig ist. Typisches Kennzeichen der hier behandelten Multiresonanzplatten ist, daß ihre Richtdiagramme im Mittel eher von der Mittelsenkrechten wegweisen. Dieses Verhalten bewirkt, daß der Raum stärker in die Projektion der Schallwellen einbezogen wird.

Das Paneel des Plattenlautsprechers ist nach dem Sandwich-Prinzip aufgebaut, indem vorzugsweise zwei einander gegenüberliegende Oberflächen einer sellr leichten Kemschicht mit jeweils einer im Vergleich zur Kernschicht dünnen Deckschicht beispielsweise durch Verklebung verbunden sind. Damit der Plattenlautsprecher gute Schallwiedergabeeigenschaften aufweist, muß das Material für die Deckschicht eine besonders hohe Dehnwellengeschwindigkeit haben. Geeignete Deckschichtmaterialien sind beispielsweise dünne Metallfolien oder auch faserverstärkte Kunststoffolien. Auch an die Kernschicht werden besondere Anfordeningen gestellt, denn diese Schicht muß vor allem eine besonders geringe Dichte (z.B. 20 bis 30 kg/m³⁾ aufweisen. Weiterhin soll die Kernschicht hohe Schubspannungen normal zu den Deckschichten aufnehmen können. Dazu muß letztlich der Elastizitätsmodul in Richtung normal zu den Deckschichten ausreichend groß sein, während parallel zu den Deckschichten auch ein sehr geringer E-Modul nicht stört. Insofern kann die Kernschicht anisotropes oder auch isotropes Verhalten zeige. Als ultraleichte Kernschichtstrukturen haben sich beispielsweise Waben aus Leichtmetall-Legierungen oder harzgetränkte faserverstärkte Papiere (anisotrop) und Hartschäume (isotrop) bewährt.

Außerdem ist es aus DE-A-197 57 098 bekannt, daß Paneel mit einem Rahmen zu verbinden, welcher das Paneel aufnimmt und die Verbindung mit anderen Bauteilen ermöglicht. Je nach Ausbildung kann dieser Rahmen auch von einer Einbauwand, in welcher das Paneel integriert werden soll, gebildet sein. Die Verbindung zwischen dem Paneel und dem Ralunen ist in der Regel als elastische Verbindung ausgelegt, welche auf das schwingenden Paneel keinen oder nur einen sehr geringen Widerstand ausübt. Auch sind harte Verbindungen bekannt, bei welchen die Paneel starr mit den Rahmen verbunden sind.

Der Antrieb der Paneele erfolgt mittels Treibern, die
-wie in DE-A-197 57 097 gezeigt- entweder am jeweilige Paneel aufgesetzt oder in diesem integriert sind.

Außerdem ist es bekannt, daß die Treiber etwa in der Form von elektrodynamischen Shakern oder piezoelektrischen Biegeschwingerscheiben als Antriebselemente vorwiegend im Zentrum oder aber in enger Randnähe angebracht werden, obwohl aus der Betrachtung einzelner, ungestörter Schwingungsmoden von Rechteckplatten andere Orte sinnvoller erscheinen könnten. Die Schwierigkeit besteht in der Optimierung der Anregungsposition unter Berücksichtigung der Treiberrückwirkung, unter Berücksichtigung vieler, aber vor allem der tieffrequenten Moden und unter Berücksichtigung der akustischen Beiträge jedes Schwingungsmodes bei jeder betrachteten Modalfrequenz. Eine Lösung bestünde in der Modelliening nach der Finite-Elemente-Methodik kombiniert mit einer numerischen Lösung der akustischen Feldgleichungen und mit einer stochastischen Variation der Randbedingungen und exakten Positionen im Bereich realistischer Toleranzen. Eine andere Lösung bestünde im praktischen Erproben fertig gebauter Plattenlautsprecher mit zufälligen Treiberpositionen. Beide denkbare Lösungsverfahren sind sehr aufwendig.

In der WO97/09842 ist eine Vorgehensweise beschrieben, mit der geeignete Punkte zur Anbringung von Treibern auf einem Paneel ermittelt werden können. Allerdings haben sich die auf diese Weise ermittelten Orte insbesondere bei Verwendung von fest in einem Rahmen eingespannten Paneelen als unvorteilhaft erwiesen. Darüber hinaus bietet die bekannte Vorgehensweise nur eine geringe Auswahl an Anbringungspunkten, so dass die Anwendungsmöglichkeiten insgesamt sehr beschränkt sind.

Daher liegt der Erfindung die Aufgabe zugrunde, Positionierbereiche für Treiber anzugeben, an welchen Treiber bezogen auf die Fläche des Paneels ohne großen Aufwand und aber mit hoher Effizienz plazierbar sind.

### Darstellung der Erfindung

Diese Aufgabe wird mit den in den Anspruch 1 angegeben Merkmalen gelöst. Vorteilhafte Aus- und Weiterbildungen der Erfindung sind den Ansprüchen 2 bis 12 entnehmbar.

Erstreckt sich gemäß Anspruch 1 der Positionierbereich zwischen einer Randzone, die sich unmittelbar an die Ränder des Paneel in Richtung des Schwerpunkt Paneels anschließt, und einer Schwerpunktzone, welche sich um den Schwerpunkt des Paneels erstreckt, wird eine hohe Ausbeute bei den verfügbaren Schwingungsmoden erreicht und gleichzeitig werden ungünstige Punktimpedanzen vermieden.

Ist gemäß Anspruch 2 das Paneel fest in einem Rahmen eingespannt, sollte die Breite B der Randzone mindestens 5% der Diagonalen des Paneels betragen, um die Punktimpedanzen zu mindern. Eine besonders nachhaltige Minderung tritt bei der festen Einspannung dann ein, wenn die Breite B der Randzone Werte von etwa 10% der Diagonalen des Paneels annimmt. Zur Erhöhung der Ausbeute der Schwingungsmoden, sollte die Schwerpunktzone einen Durchmesser D von mindestens 20% der Diagonalen des Paneels haben. Kleinere Durchmesserwerte führen zu einem überproportionalen Ausschluß von Schwingungsmoden für den Antrieb des Paneels.

Ist gemäß Anspruch 3 das Paneel über nachgiebige Elemente mit dem Rahmen verbunden, sollte die Schwerpunktzone kreuzförmig ausgebildet sein, weil sich die Bereiche, welche unmittelbar an die durch die Mitten der Ränder und den Schwerpunkt des Paneels verlaufenden Seitenhalbierenden anschließen, als nicht für die Positionierung von Treibern geeignet erwiesen haben.

Wird gemäß Anspruch 3 die Schwerpunktzone kreuzförmig ausgebildet, ergeben sich vier Positionierbereiche. Um den Einfluß der Ränder des Paneels auf diese Positionierbereiche zu verringern, sollte gemäß Anspruch 4 diese in den Bereichen, in welchen jeweils zwei Ränder des Paneels eine Ecke bilden, eine Verkleinerung aufweisen.

Um dem Einfluß der Ecken des Paneels vollständig auszuschließen, sollten die Verkleinerungen so wie in Anspruch 5 angegeben ausgestaltet sein.

Hat gemäß Anspruch 6 das Paneel keine quadratische, sondern eine längliche Form, sollte die Breite für unterschiedliche lange Ränder des Paneels unterschiedlich sein.

Dies bedeutet gemäß Anspruch 7, daß die Breite B1 der Randzone, welche entlang der langen Ränder des Paneels verläuft, größer ist als die Breite B2 der Randzone, welche entlang der kurzen Ränder verläuft.

Dabei sollte gemäß Anspruch 8 die Breite B1 mindestens 10% und B2 mindestens 5% der Diagonalen des Paneels betragen.

Um die schon beschriebenen Nachteile auszuschließen bzw. um dennoch einen relativ großen Positionierbereich zu erhalten, ist es gemäß Anspruch 9 nicht notwendig, daß die Flächenbereiche, weiche die kreuzförmige Schwerpunktzone bilden, die gleiche Breite haben.

Vielmehr ist es gemäß Anspruch 10 ausreichend, wenn die parallel zu den langen Rändern des Paneels verlaufenden Flächenbereiche eine Breite 3.1 von größer/gleich 2,5% und die parallel zu den kurzen Rändern der Paneels verlaufenden Flächenbereiche eine Breite 3.2 von größer/gleich 17% der Diagonalen des Paneels haben.

Ein optimaler Positionierbereich für Treiber ist gemäß Anspruch 11 dann gegeben, wenn die Treiber zu der parallel zu den langen Ränder des Paneels verlaufenden Mittellinie M' einen Abstand A1 und zu der parallel zu den kurzen Ränder des Paneels verlaufenden Mittellinie M" einen Abstand A2 haben.

Bezogen auf die Größe des Paneels sollte gemäß Anspruch 1 der Abstand A1 etwa 7% und der Abstand A2 etwa 14% der Diagonalen des Paneels betragen.

### Kurze Darstellung der Figuren

Es zeigen:
- Fig. 1: eine Draufsicht auf einen Plattenlautsprecher; und
- Fig. 2: eine weitere Darstellung gemäß Fig. 2.

### Wege zum Ausführen der Erfindung

Die Erfindung soll nun anhand der Figuren näher erläutert werden.

In Figur 1 ist eine nicht maßstabsgerechte Draufsicht auf einen Plattenlautsprecher 10 gezeigt. Dieser Plattenlautsprecher 10 wird im wesentlichen von einem Paneel 11 in Sandwich-Bauweise, zwei Treibern 12 und einem Ralunen 13 gebildet. Da das Paneel 11 im vorliegenden Ausführungsbeispiel länglich ausgebildet ist, sind unterschiedlich lange Ränder 14 vorhanden, und zwar die langen Ränder 14.l und die kurzen Ränder 14.k. Das Paneel 11 ist an seinen Rändern 14 mit dem Ralunen 13 starr verbunden. Die Treiber 12 sind im Paneels 11 integriert und daher in Fig. 1 nur angedeutet.

Mit dem Bezugszeichen 15 ist Positionierbereich für Treiber gekennzeichnet. Dieser Positionierbereich 15, welcher zur besseren Darstellung punktiert ist, erstreckt sich zwischen einer Randzone 16, welche unmittelbar an die Ränder 14 anschließt und eine Breite B hat, und einer Schwerpunktzone 17 mit einem Durchmesser D1. Unter der Schwerpunktzone 17 wird im Zusammenhang mit dieser Anmeldung der Bereich des Paneels 11 verstanden, der den Schwerpunkt S des Paneels 11 umgibt.

Die Randzone 16, welche im vorliegen Ausführungsbeispiel eine einheitliche Breite B von 10% der Diagonalen D des Paneels 11 hat, kann in einem anderen - nicht dargestellten- Ausführungsbeispiel auch für die verschieden langen Ränder 14.l , 14.k unterschiedlich breit sein. Aber auch in diesem Falle gilt, daß die Randzone 16 eine möglichst große Breite B aufweist, um Punktimpedanzen auszuschließen.

Die Schwerpunktzone 17 hat vorliegend einen Durchmesser D1 von 25% der Diagonalen D des Paneels 11. Um möglichst viele Schwingungsmoden für den Antrieb des Paneels 11 zu nutzen, sollte die Schwerpunktzone 17 ebenfalls möglichst groß gewählt werden.

In Fig. 2 ist ein weiteres Ausführungsbeispiel für einen optimalen Positionierbereich 15 (15.1 bis 15.4) gezeigt. In diesem Ausführungsbeispiel ist das Paneel 11 an seine Rändern 14.l, 14.k mittels von elastischen Elementen 18 mit dem Rahmen 13 verbunden. Nur der Vollständigkeit halber sei darauf hingewiesen, daß die Art der Verbindung zwischen Rahmen 13 und Paneel 11 keinen großen Einfluß für die optimale Positionierung der Treiber 12 auf dem Paneel 11 hat, so daß die im Ausführungsbeispiel gemäß Fig. 1 gezeigten Verhältnisse weitgehend auch für Plattenlautsprecher 10 gemäß Fig.2 und umgekehrt gelten.

Gemäß Fig. 2 hat die Randzone 16 keine einheitliche Breite B. Vielmehr sind die parallel zu den langen Rändern 14.l verlaufenden Randzonen 16 mit der Breite B1 breiter als die parallel zu den kurzen Rändern 14.k verlaufende Randzonen 16 mit der Breite B2. Die Abhängigkeit der verschiedenen Breiten B1, B2 zur Größe des Paneels 11 ist dadurch gegeben, daß die Breite B1 etwa 16% und die Breite B2 etwa 6,3% der Diagonalen D des Paneels 11 beträgt.

Der Darstellung gemäß Fig. 2 ist entnehmbar, daß die Schwerpunktzone 17 kreuzförmig ausgebildet ist, indem zwei Flächenstreifen 17';17", welche jeweils parallel zu den Rändern 14 verlaufen und sich im Schwerpunkt S des Paneels 11 überkreuzen. Die Breite B3 (B3.1, B3.2) beider Flächenstreifen 17', 17" ist unterschiedlich groß, um noch einen vertretbar großen Prositionierbereich 15 für die Treiber 12 zu erhalten. Bezogen auf die Abmessungen des Paneels 11 bzw. mit Rücksicht auf die durch die längliche Ausgestaltung des Paneels 11 und der damit verbunden unterschiedlich langen Ränder 14.l, 14.k beträgt die Breite B3.2 des Flächenstreifens 17', welcher parallel zum langen Rand 14.l verläuft, 2,9% und die Breite B3.1 des anderen Flächenstreifens 17" 17,4% der Diagonalen D des Paneels 11.

Durch die sich kreuzenden Flächenstreifen 17', 17" werden zusammen mit der Randzone 16 vier Positionierbereiche 15.1 -15.4 geschaffen, in denen Treiber 12 mit guten Resultaten plaziert werden können. Werden jedoch die Bereiche der grundsätzlichen Positionierbereiche 15.1 - 15.4 nahe den Ecken 19, in denen jeweils ein kurzer Rand 14.k mit einem langen Rand 14.l zusammentrifft, mit Treibern 12 versehen, wird die Biegewelleneinprägung in das Paneel 11 wegen der Nähe zur Ecke 19 erheblich verschlechtert. Deshalb ist jeder Positionierbereich 15.1-15.4 mit einer dreieckförmigen Verkleinerung 20 versehen. Jeweils zwei Seiten einer jeden Verkleinerung 20 werden von den Innenrändern 21 der Randzone 16 gebildet. Die dritten Seiten der dreieckförmigen Verkleinerungen 20 liegen auf einen Linienzug 22, welcher -wie in Fig. 2 gezeigt- die Mitten M sämtlicher Ränder 14 miteinander verbindet. Um diese Verhältnisse besser darzustellen, sind die um die Verkleinerungen 20 reduzierten Positionierbereiche 15.1 -15.4 in Fig. 2 ebenfalls punktiert dargestellt. Auch wenn die Positionierung von Treibern 12 in den punktierten Positionierbereichen schon als optimal angesehen werden kann, hat sich herausgestellt, daß die Anordnung von Treibern 12 in Bereichen der Positionierbereiche 15.1 -15.4, welche nahe den dem Schwerpunkt zugewandten Ecken 23 innerhalb der Positionierbereiche 15.1-15.4 liegen, eine nicht mehr übertreffbare Optimierung erreicht werden kann. Bezogen auf die Geometrie des Paneels 11 bedeutet dies, daß die Bereiche innerhalb der Positionierbereiche 15.1 - 15.2 zu den sich im Schwerpunkt S schneidenden und i.ü. parallel zu den langen und kurzen Rändern 14.l, 14.k verlaufenden Mittellinien M', M" einen verschieden großen Abstand A1, A2 einhalten. Im in Fig. 2 gezeigten Ausführungsbeispiel beträgt der Abstand A1 zwischen Treiber 12 und Mittellinie M' 6.9% und der Abstand A2 zwischen Treiber 12 und Mittellinie M" 14% der Diagonalen D des Paneels 11. Auch wenn im Ausführungsbeispiel sämtliche Treiber 12 die Abstandsbedingungen zu den Mittellinien M', M" erfüllen, müssen die Bedingungen in einem anderen -nicht gezeigten- Ausführungsbeispiel nicht für alle Treiber 12 erfüllt sein. So kann es beispielsweise ausreichend sein, wenn nur zwei der Treiber 12 die Abstandsbedingungen erfüllen und die anderen Treiber 12 innerhalb der punktierten Positionierbereiche 15.1 - 15.4 angeordnet sind. Auch ist es nicht notwendig, daß sämtliche Treiber 12 symmetrisch zueinander innerhalb der Positionierbereiche 15.1 - 15.4 ausgerichtet sind.

## Patentansprüche

1. Plattenlautsprecher mit
einem Ränder (14, 14.l, 14.k) und einen Schwerpunkt (S) aufweisende Paneel (11) und
mit einem Rahmen (13), welcher mit dem Paneel (11) verbunden ist und
wenigstens einem mit dem Paneel (11) verbundenen Treiber (12),
**gekennzeichnet durch**
eine unmittelbar an die Ränder (14, 14.l, 14.k) des Panneels (11) anschließende, sich zum Schwerpunkt (S) hin erstreckende Randzone (16), deren Breite (B) mindestens 5% der Diagonalen (D) des Paneels (11) beträgt,
eine sich um den Schwerpunkt (S) erstreckende Schwerpunktzone (17) mit einem Durchmesser (D1), der mindestens 25% der Diagonalen (D) des Paneels (11) beträgt, und
einen sich zwischen Schwerpunktzone (17) und Randzone (16) erstreckenden Positionierbereich (15, 15.1 - 15.4), in dem der/die Treiber (12) ausschließlich angeordnet sind.

2. Plattenlautsprecher nach Anspruch 1,
**dadurch gekennzeichnet, dass**
das Paneel (11) fest in einem Rahmen (13) eingespannt ist.

3. Plattentlautsprecher nach Anspruch 1,
**dadurch gekennzeichnet, dass**
das Paneel (11) über nachgiebige Elemente (18) mit dem Rahmen (13) verbunden ist,
die Schwerpunktzone (17) ein kreuzförmiger Flächenbereich ist und von zwei durch den Schwerpunkt (S) des Paneels (11) verlaufenden, rechtwinklig zueinander angeordneten und die Randzone (16) auf kürzestem Weg verbindenden Flächenstreifen (17', 17") gebildet wird.

4. Plattenlautsprecher nach Anspruch 3,
**dadurch gekennzeichnet, dass**
die sich durch die kreuzförmige Ausbildung der Schwerpunktzone (17, 17', 17") ergebenden vier Positionierbereiche (15.1 bis 15.4) nahe den Bereichen, an denen jeweils zwei Ränder (14.l, 14.k) des Paneels (11) eine Ecke (19) bilden, eine Verkleinerung (20) aufweisen.

5. Plattenlautsprecher nach Anspruch 4,
**dadurch gekennzeichnet, dass**
die Verkleinerungen (20) der Positionierbereiche (15.1 bis 15.4) dreieckförmig ausgebildet sind, wobei zwei Seiten einer jeden dreieckförmigen Verkleinerung (20) von den Innenrändern (21) der Randzone (16) und die verbleibenden Seiten der dreieckförmigen Verkleinerungen (20) auf einem geschlossenen Linienzug (22) liegen, der die Mitten (M) der Ränder (14, 14.l, 14.k) verbindet.

6. Plattenlautsprecher nach einem der Ansprüche 2 bis 5
**dadurch gekennzeichnet, dass**
das Paneel (11) rechteckig ausgebildet ist, wobei jeweils zwei eine Ecke (19) bildende Ränder (14.l, 14.k) des Paneels (11) eine unterschiedliche Länge haben, und dass die Breite (B) der Randzonen (16) für unterschiedliche Ränder (14.l, 14.k) des Paneels (11) unterschiedlich breit ist.

7. Plattenlautsprecher nach Anspruch 6,
**dadurch gekennzeichnet, dass**
eine erste Breite (B1) der Randzone (16), welche an die langen Ränder (14.l) des Paneels (11) anschließt, grösser ist als eine zweite Breite (B2) der Randzone (16), welche an die kurzen Ränder (14.k) des Paneels (11) anschließt.

8. Plattenlautsprecher nach Anspruch 7,
**dadurch gekennzeichnet, dass**
die erste Breite (B1) mindestens 10% und die zweite Breite (B2) mindestens 5% der Diagonalen (D) des Paneels (11) entspricht.

9. Plattenlautsprecher nach einem der Ansprüche 3 bis 8,
**dadurch gekennzeichnet, dass**
die beiden sich kreuzenden Flächenbereiche (17', 17") eine unterschiedlich große Breite (B3) haben.

10. Plattenlautsprecher nach einem der Ansprüche 6 bis 8,
**dadurch gekennzeichnet, dass**
die beiden sich kreuzenden Flächenbereiche (17', 17") eine unterschiedlich große Breite (B3) haben, wobei der parallel zu den langen Rändern (14.1) des Paneels (1) verlaufende Flächenbereich (17') eine Breite (3.1) von größer/gleich 2,5% und der Flächenbereich (17"), welcher parallel zu den kurzen Rändern (14.k) des Paneels (11) verläuft, eine Breite (3.2) von größer/gleich 17% der Diagonalen (D) des Paneels (11) hat.

11. Plattenlautsprecher nach einem der Ansprüche 6 bis 10,
daurch **gekennzeichnet**, dass
die Treiber (12) zu den sich im Schwerpunkt (S) schneidenden und im übrigen parallel zu den langen und kurzen Rändern (14.1, 14.k) verlaufenden Mittellinien (M', M") jeweils einen Abstand einhalten, wobei ein erster Abstand (A1) den Abstand der Treiber (12) zu der parallel zum langen Rand (14.1) verlaufenden Mittellinie (M') und ein zweiter Abstand (A2) den Abstand der Treiber (12) zu der parallel zum kurzen Rand (14.k) verlaufenden Mittellinie (M") angibt und dass
der erste Abstand (A1) kleiner ist als der zweite Abstand (A2).

12. Plattenlautsprecher nach Anspruch 11,
**dadurch gekennzeichnet, dass**
der erste Abstand (A1) etwa 7% und der zweite Abstand (A2) etwa 14% der Diagonalen (D) des Paneels (11) beträgt.

## Claims

1. Panel loudspeaker with
a panel (11) featuring borders (14, 14.l, 14.k) and a centre of gravity (S) and
with a frame (13), which is connected to the panel (11), and
at least one driver (12) connected to the panel (11),
**characterised by**
a border area (16), which immediately adjoins the borders (14, 14.l, 14.k) of the panel (11), which extends towards the centre of gravity (S) and the width (B) of which amounts to at least 5% of the diagonals (D) of the panel (11),
a centre-of-gravity area (17) extending around the centre of gravity (S) with a diameter (D1) which amounts to at least 25% of the diagonals (D) of the panel (11), and
a positioning region (15, 15.1 - 15.4), which extends between the centre-of-gravity area (17) and border area (16) and in which the driver or drivers (12) is or are exclusively arranged.

2. Panel loudspeaker according to Claim 1,
**characterised in that**
the panel (11) is clamped firmly in a frame (13).

3. Panel loudspeaker according to Claim 1,
**characterised in that**
the panel (11) is connected to the frame (13) via resilient elements (18),
the centre-of-gravity area (17) is a cross-shaped surface area and is formed by two strip-shaped surfaces (17', 17"), running through the centre of gravity (S) of the panel (11), arranged at right angles to each other and joining up the border area (16) by the shortest route.

4. Panel loudspeaker according to Claim 3,
**characterised in that**,
close to the regions in which two borders (14.l, 14.k) of the panel (11) in each case form a corner (19), the four positioning regions (15.1 to 15.4) produced by the cross-shaped design of the centre-of-gravity area (17, 17', 17") have a reduction (20).

5. Panel loudspeaker according to Claim 4,
**characterised in that**
the reductions (20) of the positioning regions (15.1 to 15.4) are of triangular design, two sides of triangular reduction (20) being formed by the inner borders (21) of the border area (16) and the remaining side of the triangular reductions (20) lying on a continuous line (22), which connects the centres (M) of the borders (14, 14.l, 14.k).

6. Panel loudspeaker according to one of Claims 2 to 5,
**characterised in that**
the panel (11) is of rectangular design, in each case two borders (14.l, 14.k) of the panel (11) which form a corner (19) having a different length, and **in that** the width (B) of the border areas (16) differs in the case of different borders (14.l, 14.k) of the panel (11).

7. Panel loudspeaker according to Claim 6,
**characterised in that**
a first width (B1) of the border area (16) which adjoins the long borders (14.1) of the panel (11) is greater than a second width (B2) of the border area (16) which adjoins the short borders (14.k) of the panel (11).

8. Panel loudspeaker according to Claim 7,
**characterised in that**
the first width (B1) corresponds to at least 10% and the second width (B2) at least 5% of the diagonals (D) of the panel (11).

9. Panel loudspeaker according to one of Claims 3 to 8,
**characterised in that**
the two intersecting surface areas (17', 17") have a different width (B3).

10. Panel loudspeaker according to one of Claims 6 to 8,
**characterised in that**
the two intersecting surface areas (17', 17") have a different width (B3), the surface area (17') running parallel to the long borders (14.1) of the panel (11) having a width (3.1) greater than/equal to 2.5% and the surface area (17'') running parallel to the short borders (14.k) of the panel (11) having a width (3.2) greater than/equal to 17% of the diagonals (D) of the panel (11).

11. Panel loudspeaker according to one of Claims 6 to 10,
**characterised in that**
the drivers (12) each maintain a spacing with respect to the centre lines (M', M"), which intersect at the centre of gravity (S) and otherwise run parallel to the long and short borders (14.l, 14.k), a first spacing (A1) specifying the spacing of the drivers (12) with respect to the centre line (M') running parallel to the long border (14.l) and a second spacing (A2) specifying the spacing of the drivers (12) with respect to the centre line (M") running parallel to the short border (14.k), and **in that**
the first spacing (A1) is smaller than the second spacing (A2).

12. Panel loudspeaker according to Claim 11,
**characterised in that**
the first spacing (A1) amounts to about 7% and the second spacing (A2) about 14% of the diagonals (D) of the panel (11).

## Revendications

1. Haut-parleur plat composé d'un panneau (11) ayant des côtés (14, 14.l, 14.k) et un centre de gravité (S), d'un cadre (13) relié au panneau (11) et d'au moins un moteur (12) relié au panneau (11),
**caractérisé par**
- une zone de bord (16), s'étendant jusqu'au centre de gravité (S) et directement adjacente aux côtés (14, 14.l, 14.k) du panneau (11), la largeur (B) de cette zone de bord représentant au moins 5 % de la diagonale (D) du panneau (11),
- une zone de centre de gravité (17) s'étendant autour du centre de gravité (S) avec un diamètre (D1) représentant au moins 25 % de la diagonale (D) du panneau (11), et
une zone de positionnement (15, 15.1 - 15.4) s'étendant entre la zone (17) du centre de gravité et la zone de bord (16), et dans laquelle se trouve(nt) exclusivement le ou les moteurs (12).

2. Haut-parleur plat selon la revendication 1,
**caractérisé en ce que**
le panneau (11) est serré solidairement dans le cadre (13).

3. Haut-parleur plat selon la revendication 1,
**caractérisé en ce que**
le panneau (11) est relié au cadre (13) par des éléments souples (18),
la zone de centre de gravité (17) est une zone de surface cruciforme, constituée par deux bandes de surface (17', 17") passant par le centre de gravité (S) du panneau (11), perpendiculaire l'une à l'autre et reliant les zones de bord (16) suivant le chemin le plus court.

4. Haut-parleur plat selon la revendication 3,
**caractérisé en ce que**
les quatre zones de positionnement (15.1...15.4) qui résultent de la réalisation cruciforme de la zone de centre de gravité (17, 17', 17"), présentent une réduction (20) à proximité des zones au niveau desquelles chaque fois deux côtés (14.l, 14.k) du panneau (11) forment un coin (19).

5. Haut-parleur plat selon la revendication 4,
**caractérisé en ce que**
les réductions (20) des zones de positionnement (15.1-15.4) ont une forme de triangle, deux côtés de chaque réduction (20) en forme de triangle des bords intérieurs (21) de la zone de bord (16) et les côtés restants des réductions (20) en forme de triangles étant situés sur un tracé fermé (22) reliant les milieux (M) des bords (14, 14.l, 14.k).

6. Haut-parleur plat selon l'une quelconque des revendications 2 à 5,
**caractérisé en ce que**
le panneau (11) est rectangulaire et chaque fois deux côtés (14.l, 14.k) du panneau (11) formant un coin (19) ont une longueur différente et
la largeur (B) des zones de bord (16) pour des bords différents (14.1, 14.k) du panneau (11) ont une largeur différente.

7. Haut-parleur plat selon la revendication 6,
**caractérisé en ce qu'**
une première largeur (B1) de la zone de bord (16) adjacente au grand côté (14.l) du panneau (11) est plus grande que la seconde largeur (B2) de la zone de bord (16) adjacente au petit côté (14.k) du panneau (11).

8. Haut-parleur plat selon la revendication 7,
**caractérisé en ce que**
la première largeur (B1) représente au moins 10 % et la seconde largeur (B2) au moins 5 % des diagonales (D) du panneau (11).

9. Haut-parleur plat selon l'une quelconque des revendications 3 à 8,
**caractérisé en ce que**
les deux zones de surface (17', 17") qui se croisent ont une largeur différente (B3).

10. Haut-parleur plat selon l'une quelconque des revendications 6 à 8,
**caractérisé en ce que**
les deux zones de surface (17', 17") qui se croisent ont une largeur différente (B3), les zones de surface (17') parallèles au grand côté (14.l) du panneau (11) ayant une largeur (3.1) supérieure/égale à 2,5 %, et la zone de surface (17") parallèle au petit côté (14.k) du panneau (11) ayant une largeur (3.2) supérieure/égale à 17 % des diagonales (D) du panneau (11).

11. Haut-parleur plat selon l'une quelconque des revendications 6 à 10,
**caractérisé en ce que**
les moteurs (12) sont chaque fois distants des lignes médianes (M', M") qui se coupent au centre de gravité (S) et sont parallèles au grand côté et au petit côté (14.l, 14.k), en chaque fois une distance telle qu'une première distance (A1) correspond à la distance du moteur (12) par rapport à la ligne médiane (M') parallèle au grand côté (14.l) et une seconde distance (A2) correspondant à la distance entre le moteur (12) et la ligne médiane (M") parallèle au petit côté (14.k) et
la première distance (A1) est inférieure à la seconde distance (A2).

12. Haut-parleur plat selon la revendication 11,
**caractérisé en ce que**
la première distance (A1) représente environ 7 % et la seconde distance (A2) environ 14 % des diagonales (D) du panneau (11).
